# EUROPÄISCHE PATENTSCHRIFT

(11) **EP 1 473 748 B1**
(45) Veröffentlichungstag und Bekanntmachung des Hinweises auf die Patenterteilung: **02.11.2006**
(21) Anmeldenummer: 04405144.9
(22) Anmeldetag: 12.03.2004
(51) Int. Cl.: H01H 21/22, H02B 1/26, G10K 1/062

(54) **Gehäuse mit mehreren Schaltern und einer energieatuarken Funkschaltvorrichtung**
Housing with several switches and an energetically self-sustaining remote control
Boîtier comprenant plusieurs commutateurs et une commande à distance autonome en énergie

(30) Priorität: 30.04.2003 CH 7622003
(43) Veröffentlichungstag der Anmeldung: 03.11.2004
(73) Patentinhaber: Genter, Christian, 8213 Neunkirch (CH)
(72) Erfinder: Genter, Christian, 8213 Neunkirch (CH)
(74) Vertreter: Rottmann, Maximilian

(56) Entgegenhaltungen:
- DE-A- 3 108 061
- DE-A- 4 319 330
- DE-A- 10 112 072
- DE-B- 1 922 081
- DE-U- 8 106 038
- US-A- 3 278 066

## Beschreibung

Die Erfindung betrifft ein Gehäuse zur Aufnahme einer energieautarken Funkschaltvorrichtung nach dem Oberbegriff des Anspruchs 1 sowie eine Funkschaltanordnung mit einem Gehäuse und einer energieautarken Funkschaltvorrichtung gemäss dem Oberbegriff des Anspruchs 9.

Gehäuse der hier zur Rede stehenden Art dienen der Aufnahme von mit einer Mehrzahl von Schaltkontakten versehenen, energieautarken Funkschaltvorrichtungen. Zum Empfangen der von der Funkschaltvorrichtung ausgesandten Signale sind Empfängereinheiten vorgesehen, auf die hier nicht näher eingegangen wird. Gattungsgemässe Funkschaltvorrichtungen werden insbesondere zur Fernsteuerung von elektrischen Verbrauchern wie beispielsweise Lampen, Elektroantrieben, Stellmotoren, Heizgeräten etc. eingesetzt. Die einzelnen Schaltkontakte der Funkschaltvorrichtung werden über manuell betätigbare Drucktasten betätigt. Bekannt sind beispielsweise Funkschaltvorrichtungen mit acht Schaltkontakten. Eine Problematik besteht nun darin, dass, je nach Anwendung und Einsatzgebiet, nicht alle acht Schaltkontakte benutzt werden. Im Extremfall kann es vorkommen, beispielsweise wenn nur eine Lampe angesteuert werden soll, dass nur ein oder zwei Schaltkontakte benutzt werden. In einem solchen Fall macht es aus verständlichen Gründen keinen Sinn, das Gehäuse mit acht Drucktasten zu versehen. Im Hinblick auf zukünftige Anforderungen und flexible Einsatzmöglichkeiten des Gehäuses wäre es zudem wünschenswert, wenn am Gehäuse neben den Drucktasten wahlweise auch andere Elemente wie beispielsweise Sensoren und dgl. angebracht werden könnten.

Aus der DE 1 922 081 B ist eine mit einem Gehäuse versehene Klingelplatte bekannt. Das Gehäuse weist eine Stimplatte auf, die mit Ausschnitten versehen ist. In diese Ausschnitte sind Kontakteinsätze eingesetzt. Der jeweilige Kontakteinsatz umfasst einen Rahmenteil für ein Namensschild und ein Kontaktgehäuse für einen Klingelkontakt. Auf der Unterseite Der Rahmenteil ist mit einer Schildplatte versehen, welche gleichzeitig als Taster für einen auf der Unterseite angeordneten Klingelkontakt dient. Bei dem in den Fig. 15-17 gezeigten Ausführungsbeispiel ist ein Kontakteinsatz vorgesehen, der in der Mitte einen Trennsteg aufweist. Der Trennsteg ist mit Auflagen für die Endstege der jeweiligen Schildplatte versehen. Das Namensschild wie ggf. auch der gesamte Kontakteinsatz sind austauschbar.

Aus der DE-A-101 12 072 ist ein Schaltelement zum Schalten von elektrischen Endverbrauchern bekannt. Das Schaltelement umfasst ein Betätigungsorgan, einen Energiewandler sowie einen Sender. Über eine Hebelanordnung ist das Betätigungsorgan derart mit dem Energiewandler verbunden, dass die Bewegung des Betätigungsorgans auf den Energiewandler übertragbar ist. Der Energiewandler wandelt dadurch zumindest einen Teil der zur Betätigung des Betätigungsorgans aufgwandten mechanischen Energie in elektrische Energie um. Mittels des Senders wird die Information bei Betätigung des Betätigungsorgans drahtlos übertragen. Die Hebelanordnung besteht aus einem Gestänge mit zwei Hebeln, die miteinander in der Art eines Kniegelenks gelenkig verbunden sind. Das Betätigungsorgan ist als Wippe ausgebildet und drehbar jedoch nicht auswechselbar in einem Gehäuse gelagert.

Ausgehend vom genannten Stand der Technik besteht die Aufgabe der vorliegenden Erfindung nun darin, ein nach dem Oberbegriff des Anspruchs 1 ausgebildetes Gehäuse derart auszubilden, dass dieses an unterschiedliche Aufgaben und Anforderungen angepasst werden kann, indem insbesondere die Drucktasten austauschbar und ggf. deren Anzahl veränderbar ist und an die Anzahl der jeweils vorhandenen bzw. benötigten Schaltkontakte anpassbar ist, wobei am Gehäuse ggf. auch weitere Elemente fixierbar sein sollen.

Diese Aufgabe wird mit einem Gehäuse gelöst, das mit den im Kennzeichen des Anspruchs 1 definierten Merkmalen versehen ist.

Bevorzugte Weiterbildungen des Gehäuses sind in den abhängigen Ansprüchen 2 bis 7 definiert.

Eine weitere Aufgabe der Erfindung besteht darin, eine Funkschaltanordnung der im Oberbegriff des Anspruchs 8 genannten Art derart auszubilden, dass diese universell einsetzbar ist.

Diese Aufgabe wird durch die im Kennzeichen des Anspruchs 8 definierten Merkmale gelöst.

Bevorzugte Weiterbildungen der Funkschaltanordnung sind in den abhängigen Ansprüchen 9 bis 14 definiert.

Ein bevorzugtes Ausführungsbeispiel der Erfindung wird nachfolgend anhand einer Zeichnung näher erläutert. In dieser Zeichnung zeigt:
Fig. 1 eine Draufsicht auf ein Gehäuse;
Fig. 2 einen Querschnitt durch die beiden das Gehäuse bildenden Gehäuseteile, und
Fig. 3 einen Querschnitt durch das Gehäuse mit einer darin aufgenommenen Funkschaltvorrichtung sowie mit am Gehäuse angeordneten Drucktasten.

Die Fig. 1 zeigt eine Draufsicht auf das Gehäuse 1. Das Gehäuse 1 ist mit einer Öffnung 2 versehen, die durch einen Steg 3 unterteilt ist. Im Gehäuse 1 ist eine aus dieser Darstellung nicht ersichtliche, mit einer Mehrzahl von Schaltkontakten versehene, energieautarke Funkschaltvorrichtung aufgenommen. Zum Betätigen der Schaltkontakte der Funkschaltvorrichtung sind Drucktasten 4 vorgesehen, welche beidseitig des Stegs 3 in der Öffnung 2 aufgenommen und schwenkbar im Steg 3 gelagert sind. Insgesamt sind sechs Drucktasten 4 vorgesehen. Anstelle von Drucktasten 4 können auch andere Elemente wie beispielsweise Informations-, Eingabe-, Ausgabe-, Anzeige-, Sensor-, Wandler- und/oder Abdeckelemente am Steg fixiert werden. Stellvertretend für diese Elemente ist schematisch eine Solarzelle 5 und ein Abdeckelement 6 eingezeichnet, welche ebenfalls am Steg 3 fixiert sind.

Fig. 2 zeigt das aus einem Gehäuse-Oberteil 1a und einem Gehäuse-Unterteil 1b bestehende Gehäuse im Querschnitt und in einer Explosionsdarstellung. Der Gehäuse-Unterteil 1b ist mit einer Ausnehmung 8 versehen, die durch Randstege 9 gebildet wird und der klemmenden Fixierung der Funkschaltvorrichtung (nicht dargestellt) dient. Zum Fixieren der Funkschaltvorrichtung können zusätzlich oder alternativ Rastelemente 10 vorgesehen sein, wie sie andeutungsweise eingezeichnet sind. In die beiden Seitenwände des Gehäuse-Unterteils 1b sind Ausnehmungen 11 eingelassen, die korrespondierend zu Rastnasen 12 des Gehäuse-Oberteils 1a ausgebildet sind, und in welche die Rastnasen 12 eingreifen können. Die Ausnehmungen 11 bilden zusammen mit den Rastnasen 12 eine Schnappverbindung, welche ein schnelles Zusammenfügen der beiden Gehäuseteile 1a, 1b ermöglicht. Das Gehäuse 1 ist zudem mit einer gegen das Gehäuseinnere gerichteten Leiste 13 versehen, welche zum einen das Gehäuse-Oberteil 1 a verstärkt und zum anderen verhindert, dass die Drucktasten 4 unabsichtlich aus den nutförmigen Ausnehmungen 14, 15 des Stegs 3 herausgezogen bzw. herausgedrückt werden. Obwohl die Leiste 13 die Öffnung 2 im vorliegenden Fall vollständig umfasst, würde es ggf. genügen, wenn die Leiste 13 zumindest entlang der beiden Längsseiten der Öffnung 2 verlaufen würde.

Der am Gehäuse-Oberteil 1a angeformte Steg 3 ist auf beiden Stirnseiten mit je einer nutförmigen Ausnehmung 14, 15 versehen. Diese nutförmigen Ausnehmungen 14, 15 sind auf der Innenseite abgerundet. Der Steg 3 ist gegenüber den umliegenden Gehäuseteilen erhöht.

Die Fig. 3 zeigt einen Querschnitt durch die aus dem Gehäuse 1, den Drucktasten 4 sowie der Funkschaltvorrichtung 17 bestehende Funkschaltanordnung F. Die Funkschaltvorrichtung 17 ist dabei in der Ausnehmung 8 im Gehäuse-Unterteil fixiert. Um einen sicheren Halt der Funkschaltvorrichtung 17 in der Ausnehmung 8 sicherzustellen, ist das Gehäuse 1 derart dimensioniert, dass der Steg 3 auf die Oberseite der Funkschaltvorrichtung 17 drückt und diese in der Ausnehmung 8 fixiert. Die Funkschaltvorrichtung 17 ist auf beiden Seiten mit je einer Wippe versehen 18, 19, während auf der Oberseite insgesamt acht Schaltkontakte 20, 21 in zwei Reihen angeordnet sind. Von diesen acht Schaltkontakten 20, 21 sind aus dieser Darstellung nur deren zwei ersichtlich. Die beiden Wippen 18, 19 stehen in Wirkverbindung mit einem im Innern der Funkschaltvorrichtung 17 angeordneten Wandlerelement (nicht ersichtlich), mittels welchem mechanische in elektrische Energie umgewandelt wird, so dass eine energieautarke Funkschaltvorrichtung in dem Sinne gebildet wird, dass die durch das manuelle Betätigen einer Drucktaste 4 aufgebrachte, mechanische Energie in elektrische Energie umgewandelt wird, welche zum Betrieb der Funkschaltvorrichtung 17 und zum Aussenden von Funksignalen genutzt wird. Vorzugsweise ist die Funkschaltvorrichtung 17 mit einem mechanischen Energiespeicher versehen ist, welcher wirkungstechnisch zwischen dem Wandlerelement zum Umwandeln von mechanischer in elektrische Energie und der jeweiligen Wippe 18, 19 angeordnet ist. Dieser mechanische Energiespeicher gibt bei Überschreiten seiner mechanischen Speicherkapazität die in ihm gespeicherte Energie an das Wandlerelement weiter.

Anstelle des beschriebenen Wandlerelements zur Umwandlung von mechanischer in elektrische Energie können auch Solarzellen zur Generierung der elektrischen Energie und zur Sicherstellung der Autarkie der Funkschaltvorrichtung vorgesehen werden. Die Solarzellen können wie vorstehend gezeigt am Steg befestigt werden, wobei natürlich auch eine Anordnung an anderer Stelle am Gehäuse möglich ist.

Die Drucktasten 4 sind mit einem Fortsatz 23 versehen, an dessen Ende ein kreisförmiger Ansatz 24 angeformt ist, der korrespondierend zur Innenseite der nutförmigen Ausnehmungen 14, 15 (Fig. 2) ausgebildet ist und eine schwenkbare Lagerung und auswechselbare Fixierung der jeweiligen Drucktaste 4 am Steg 3 ermöglicht. Die Drucktasten 4 sind derart dimensioniert und ausgebildet, dass bei deren Betätigung, d.h. beim manuellen Herunterdrücken, zuerst der jeweilige Schaltkontakt 20, 21 der Funkschaltvorrichtung 17 geschlossen wird, bevor über die Wippe 18, 19 das Wandlerelement aktiviert bzw. die mechanische Speicherkapazität des mechanischen Energiespeichers überschritten wird. Dadurch soll erreicht werden, dass in jedem Fall der jeweilige Schaltkontakt 20, 21 der Funkschaltvorrichtung 17 geschlossen ist, bevor die zum Betrieb der Funkschaltvorrichtung 17 notwendige, elektrische Energie generiert wird. Die Drucktasten 4 sind zudem mit einem Nocken 25, 26 zum Betätigen des jeweiligen Schaltkontakts 20, 21 der Funkschaltvorrichtung 17 versehen. Als Wandlerelemente können beispielsweise piezoelektrische oder induktive Wandler zum Einsatz kommen. In der jeweiligen nutförmigen Ausnehmung 14, 15 des Stegs 3 können natürlich auch noch andere Elemente, wie die bereits in der Fig. 1 gezeigten Elemente, fixiert werden. Diese anderen Elemente sind vorzugsweise derart ausgebildet, dass sie nicht schwenkbar sind. Dazu kann das entsprechende Element beispielsweise mit einem Fortsatz versehen werden, der es am Boden des Gehäuse-Unterteils abstützt. Aus der Darstellung gemäss Fig. 3 ist zudem ersichtlich, dass durch die Leiste 13 verhindert wird, dass die Drucktasten 4 bei in das geschlossene Gehäuse 1 eingesetzter Funkschaltvorrichtung 17 seitlich aus den nutförmigen Ausnehmungen 14, 15 des Stegs 3 (Fig. 2) herausgezogen bzw. herausgedrückt werden können, da die Drucktasten 4 auch im betätigten, d.h. gedrückten Zustand durch die Leiste 13 seitlich geführt werden.

Sollen von den acht Schaltkontakten beispielsweise nur deren vier genutzt werden, so können breitere Drucktasten vorgesehen werden. Um zu verhindern, dass mehrere Schaltkontakte gleichzeitig geschlossen werden, wird die jeweilige Drucktaste derart ausgebildet, dass sie nur einen Schaltkontakt betätigt, auch wenn sich die Drucktaste in der Breite über mehrere Schaltkontakte erstreckt. Dazu kann beispielsweise nur ein Nocken an der Unterseite der jeweiligen Drucktaste angeordnet werden.

## Patentansprüche

1. Gehäuse (1) zur Aufnahme einer mit einer Mehrzahl von Schaltkontakten (20, 21) versehenen, energieautarken Funkschaltvorrichtung (17), mit einer Mehrzahl von manuell betätigbaren Drucktasten (4), mittels welchen die Schaltkontakte (20, 21) der Funkschaltvorrichtung (17) betätigbar sind, wobei das Gehäuse (1) mit zumindest einer Öffnung (2) zur Aufnahme der Drucktasten (4) und ggf. weiterer Elemente (5, 6) wie Informations-, Eingabe-, Ausgabe-, Anzeige-, Sensor-, Wandler- und/oder Abdeckelementen versehen ist, und wobei die Öffnung (2) durch einen Steg (3) unterteilt ist, der auf beiden Stirnseiten mit je einer nutförmigen Ausnehmung (14, 15) zur schwenkbaren Lagerung der Drucktasten (4) und zur Fixierung der ggf. vorhandenen weiteren Elemente (5, 6) ausgebildet ist, wobei sowohl die Drucktasten (4) wie auch die ggf. vorhandenen weiteren Elemente (5, 6) austauschbar am Steg (3) fixiert sind, und wobei die jeweilige Ausnehmung (14, 15) im Steg (3) auf der Innenseite abgerundet ist und die Drucktasten (4) mit einem Fortsatz (23) versehen sind, an dessen Ende ein kreisförmiger Ansatz (24) angeformt ist, der korrespondierend zur Innenseite der nutförmigen Ausnehmung (14, 15) ausgebildet ist und eine schwenkbare Lagerung der jeweiligen Drucktaste (4) in der nutförmigen Ausnehmung (14, 15) ermöglicht.

2. Gehäuse (1) nach Anspruch 1, **dadurch gekennzeichnet, dass** das Gehäuse (1) am Boden mit einer Ausnehmung (8) und/oder Mitteln (10) zur Positionierung und/oder Fixierung der Funkschaltvorrichtung (17) versehen ist.

3. Gehäuse (1) nach einem der vorhergehenden Ansprüche, **dadurch gekennzeichnet, dass** der Steg (3) auf der dem Gehäuseinnern zugewandten Seite mit einer Auflagefläche (16) versehen ist, welche derart ausgebildet ist, dass die Funkschaltvorrichtung (17) im Gehäuse (1) fixierbar ist.

4. Gehäuse (1) nach einem der vorhergehenden Ansprüche, **dadurch gekennzeichnet, dass** das Gehäuse (1) zweiteilig ausgebildet ist, und eine Schnappverbindung (11, 12) zum Verbinden der beiden Gehäuseteile (1a, 1b) vorgesehen ist.

5. Gehäuse (1) nach einem der vorhergehenden Ansprüche, **dadurch gekennzeichnet, dass** der Steg (3) gegenüber den umliegenden Gehäuseteilen erhöht ist.

6. Gehäuse (1) nach einem der vorhergehenden Ansprüche, **dadurch gekennzeichnet, dass** das Gehäuse (1) mit einer gegen das Gehäuseinnere gerichteten, zumindest entlang der Längsseite der Öffnung(en) (2) verlaufenden Leiste (13) versehen ist.

7. Funkschaltanordnung (F) mit einem nach einem der vorhergehenden Ansprüche ausgebildeten Gehäuse (1) und einer im Gehäuse aufgenommenen Funkschaltvorrichtung (17), welch letztere mit mehreren Schaltkontakten (20, 21) und zumindest einem Element zur Generierung von elektrischer Energie versehen und/oder verbunden ist, **dadurch gekennzeichnet, dass** mehrere Drucktasten (4) zum Betätigen der Schaltkontakte (20, 21) der Funkschaltvorrichtung (17) vorgesehen sind, welche Drucktasten (4) schwenkbar gelagert und auswechselbar am Steg (3) des Gehäuses (1) fixiert sind.

8. Funkschaltanordnung (F) nach Anspruch 7, **dadurch gekennzeichnet, dass** die Funkschaltvorrichtung (17) mit zumindest einer Wippe (18, 19) versehen ist, die mit einem Wandlerelement zum Umwandeln von mechanischer in elektrische Energie wirkverbunden ist.

9. Funkschaltanordnung (F) nach Anspruch 8, **dadurch gekennzeichnet, dass** die Funkschaltvorrichtung (17) mit zumindest einer Solarzelle zur Generierung von elektrischer Energie verbunden und/oder versehen ist.

10. Funkschaltanordnung (F) nach Anspruch 8, **dadurch gekennzeichnet, dass** zusätzliche Elemente (5, 6) wie Informations-, Eingabe-, Ausgabe-, Anzeige-, Sensor-, Wandler- und/oder Abdeckelemente am Steg (3) fixiert sind.

11. Funkschaltanordnung (F) nach Anspruch 8, **dadurch gekennzeichnet, dass** die Funkschaltvorrichtung (17) mit einem mechanischen Energiespeicher versehen ist, welcher wirkungstechnisch zwischen dem Wandlerelement zum Umwandeln von mechanischer in elektrische Energie und der Wippe (18, 19) angeordnet ist.

12. Funkschaltanordnung (F) nach Anspruch 8 oder 11, **dadurch gekennzeichnet, dass** die Drucktasten (4) derart ausgebildet und angeordnet sind, dass der jeweilige Schaltkontakt (20, 21) der Funkschaltvorrichtung vor deren Wippenelement (18, 19) bzw. Wandlerelement zum Umwandeln von mechanischer in elektrische Energie funktionswirksam betätigt wird.

13. Funkschaltanordnung (F) nach einem der Ansprüche 7 bis 12, **dadurch gekennzeichnet, dass** die Drucktasten (4) mit einem Nocken (25, 26) zum Betätigen des jeweiligen Schaltkontakts (20, 21) der Funkschaltvorrichtung (17) versehen sind.

14. Funkschaltanordnung (F) nach einem der Ansprüche 7 bis 14, **dadurch gekennzeichnet, dass** der Steg (3) auf der Unterseite mit einer Auflagefläche (16) zum Fixieren der Funkschaltvorrichtung (17) im Gehäuse (1) versehen ist, und das Gehäuse (1) eine gegen das Gehäuseinnere gerichtete, zumindest entlang der Längsseite der Öffnung (2) verlaufenden Leiste (13) aufweist, welche derart ausgebildet ist, dass die Drucktasten (4) seitlich nicht aus den nutförmigen Ausnehmungen (14, 15) herausziehbar sind, wenn im geschlossenen Gehäuse (1) eine Funkschaltvorrichtung (17) aufgenommen ist.

## Claims

1. Housing (1) for holding a radio switching apparatus (17) which is provided with a plurality of switching contacts (20, 21) and has an autonomous power supply, having a plurality of pushbuttons (4) which can be operated manually, and by means of which the switching contacts (20, 21) of the radio switching apparatus (17) can be operated, with the housing (1) being provided with at least one opening (2) for holding the pushbuttons (4) and possibly further elements (5, 6) such as information, input, output, display, sensor, transducer and/or cover elements, and with the opening (2) being subdivided with a web (3) which is designed to have a recess (14, 15), in the form of a groove, on each of its two end faces in order to support the pushbuttons (4) such that they can pivot and in order to fix the further elements (5, 6) which may be present, with both the pushbuttons (4) and the further elements (5, 6) which may be present being fixed to the web (3) such that they can be replaced, and with each recess (14, 15) in the web (3) being rounded on the inside, and with the pushbuttons (4) being provided with a projection (23) at whose end a circular attachment (24) is integrally formed, which is designed to correspond to the inside of the recess (14, 15) in the form of a groove, and allows the respective pushbutton (4) to be supported such that it can pivot, in the recess (14, 15) in the form of a groove.

2. Housing (1) according to Claim 1, **characterized in that** the housing (1) is provided at the bottom with a recess (8) and/or means (10) for positioning and/or fixing of the radio switching apparatus (17).

3. Housing (1) according to one of the preceding claims, **characterized in that** the web (3) is provided on the side facing the housing interior with a contact surface (16) which is designed in such a manner that the radio switching apparatus (17) can be fixed in the housing (1).

4. Housing (1) according to one of the preceding claims, **characterized in that** the housing (1) is formed in two parts, and a snap-action connection (11, 12) is provided for connection of the two housing parts (1a, 1b).

5. Housing (1) according to one of the preceding claims, **characterized in that** the web (3) is raised above the surrounding housing parts.

6. Housing (1) according to one of the preceding claims, **characterized in that** the housing (1) is provided with a strip (13) which points towards the housing interior and runs at least along the longitudinal side of the opening or openings (2).

7. Radio switching arrangement (F) having a housing (1) designed according to one of the preceding claims and having a radio switching apparatus (17) which is held in the housing and is provided with and/or is connected to a plurality of switching contacts (20, 21) and at least one element for generation of electrical energy, **characterized in that** a plurality of pushbuttons (4) are provided for operation of the switching contacts (20, 21) of the radio switching apparatus (17), are mounted such that they can pivot and are fixed to the web (3) of the housing (1) such that they can be replaced.

8. Radio switching arrangement (F) according to Claim 7, **characterized in that** the radio switching apparatus (17) is provided with at least one rocker (18, 19) which is operatively connected to a transducer element for conversion of mechanical energy to electrical energy.

9. Radio switching arrangement (F) according to Claim 8, **characterized in that** the radio switching apparatus (17) is connected to and/or provided with at least one solar cell for generation of electrical energy.

10. Radio switching arrangement (F) according to Claim 8, **characterized in that** additional elements (5, 6), such as information, input, output, display, sensor, transducer and/or cover elements, are fixed to the web (3).

11. Radio switching arrangement (F) according to Claim 8, **characterized in that** the radio switching apparatus (17) is provided with a mechanical energy store, which is operatively arranged between the transducer element for conversion of mechanical energy to electrical energy and the rocker (18, 19).

12. Radio switching arrangement (F) according to Claim 8 or 10, **characterized in that** the pushbuttons (4) are designed and arranged in such a manner that the respective switching contact (20, 21) of the radio switching apparatus is operated before its rocker element (18, 19) or transducer element for conversion of mechanical energy to electrical energy becomes functional.

13. Radio switching arrangement (F) according to one of Claims 7 to 12, **characterized in that** the pushbuttons (4) are provided with a stud (25, 26) for operation of the respective switching contact (20, 21) of the radio switching apparatus (17).

14. Radio switching arrangement (F) according to one of Claims 7 to 14, **characterized in that** the web (3) is provided on the lower face with a contact surface (16) for fixing of the radio switching apparatus (17) in the housing (1) and the housing (1) has a strip (13), which points towards the housing interior, runs at least along the longitudinal side of the opening (2) and is designed in such a manner that the pushbuttons (4) cannot be withdrawn at the side from the recesses (14, 15) which are in the form of grooves, when a radio switching apparatus (17) is held in the closed housing (1).

## Revendications

1. Boîtier (1) destiné à recevoir un dispositif radio de coupure du courant (17), autosuffisant en énergie, muni de plusieurs contacts de commutation (20, 21), de plusieurs boutons-poussoirs (4) à activation manuelle permettant d'actionner les contacts de commutation (20, 21) du dispositif radio de coupure du courant (17), le boîtier (1) étant muni d'au moins une ouverture (2) pour recevoir les boutons-poussoirs (4) et, le cas échéant, d'autres éléments (5, 6) tels que des éléments pour l'information, la saisie, la sortie ou l'affichage, des capteurs, des convertisseurs et/ou des éléments de recouvrement, et l'ouverture (2) étant subdivisée par une entretoise (3) conformée sur chacune de ses faces frontales avec un évidement (14 , 15) en forme de rainure permettant aux boutons-poussoirs (4) d'y être logés et de pivoter, et de fixer les autres éléments (5, 6) éventuellement présents, les boutons-poussoirs (4) ainsi que les autres éléments (5, 6) éventuellement présents étant fixés sur l'entretoise (3) de manière à pouvoir être remplacés, et chaque évidement (14, 15) de l'entretoise (3) étant arrondi côté intérieur et les boutons-poussoirs (4) étant munis d'un prolongement (23) à l'extrémité duquel se trouve un embout (24) circulaire conformé de manière à correspondre à l'intérieur de l'évidement (14, 15) en forme de rainure et permettant aux boutons-poussoirs (4) d'être logés et de pivoter dans l'évidement (14, 15) en forme de rainure.

2. Boîtier (1) selon la revendication 1, **caractérisé en ce que** le fond du boîtier (1) est muni d'un évidement (8) et/ou d'éléments (10) de positionnement et/ou de fixation du dispositif radio de coupure du courant (17).

3. Boîtier (1) selon l'une des revendications précédentes, **caractérisé en ce que** l'entretoise (3) est munie, sur sa face tournée vers l'intérieur du boîtier, d'une surface de contact (16) conformée de telle manière que le dispositif radio de coupure du courant (17) puisse se fixer dans le boîtier (1).

4. Boîtier (1) selon l'une des revendications précédentes, **caractérisé en ce que** le boîtier (1) est conformé en deux parties et **en ce qu'**un assemblage à encliquetage (11, 12) est prévu pour relier les deux parties du boîtier (1a, 1b).

5. Boîtier (1) selon l'une des revendications précédentes, **caractérisé en ce que** l'entretoise (3) est surélevée par rapport aux parties du boîtier qui l'entourent.

6. Boîtier (1) selon l'une des revendications précédentes, **caractérisé en ce que** le boîtier (1) est muni d'un rebord (13) tourné vers l'intérieur du boîtier longeant au moins le grand côté de l'ouverture (des ouvertures) (2).

7. Configuration (F) de dispositif radio de coupure du courant avec un boîtier (1) conformé selon l'une des revendications précédentes et, logé dans le boîtier, un dispositif radio de coupure du courant (17) muni de plusieurs contacts de commutation (20, 21) et d'au moins un élément générateur d'énergie électrique et/ou relié à eux, **caractérisée en ce que** plusieurs boutons-poussoirs (4) permettant d'actionner les contacts de commutation (20, 21) du dispositif radio de coupure du courant (17) sont prévus ; les boutons-poussoirs (4) sont logés de manière à pouvoir pivoter et sont fixés sur l'entretoise (3) du boîtier (1) de manière à pouvoir être remplacés.

8. Configuration (F) de dispositif radio de coupure du courant selon la revendication 7, **caractérisée en ce que** le dispositif radio de coupure du courant (17) est muni d'au moins un bouton à bascule (18, 19) relié à un élément convertisseur permettant de transformer l'énergie mécanique en énergie électrique.

9. Configuration (F) de dispositif radio de coupure du courant selon la revendication 8, **caractérisée en ce que** le dispositif radio de coupure du courant (17) est muni au moins d'une photopile pour la production d'énergie électrique ou relié à elle.

10. Configuration (F) de dispositif radio de coupure du courant selon la revendication 8, **caractérisée en ce que** des éléments additionnels (5, 6) tels que des éléments pour l'information, la saisie, la sortie, l'affichage, des capteurs, des convertisseurs et/ou des éléments de recouvrement, sont fixés à l'entretoise (3).

11. Configuration (F) de dispositif radio de coupure du courant selon la revendication 8, **caractérisée en ce que** le dispositif radio de coupure du courant (17) est muni d'un accumulateur d'énergie mécanique placé entre l'élément convertisseur de transformation de l'énergie mécanique en énergie électrique et le bouton à bascule (18, 19) pour une question d'efficacité technique.

12. Configuration (F) de dispositif radio de coupure du courant selon la revendication 8 ou 11, **caractérisée en ce que** les boutons-poussoirs (4) sont conformés et disposés de telle manière que le contact de commutation (20, 21) du dispositif radio de coupure du courant concerné situé en amont de son bouton à bascule (18, 19) ou de son élément convertisseur de transformation de l'énergie mécanique en énergie électrique soit actionné de manière effective.

13. Configuration (F) de dispositif radio de coupure du courant selon l'une des revendications 7 à 12, **caractérisée en ce que** les boutons-poussoirs (4) sont munis d'une came (25, 26) permettant d'actionner le contact de commutation (20, 21) du dispositif radio de coupure du courant (17) concerné.

14. Configuration (F) de dispositif radio de coupure du courant selon l'une des revendications 7 à 14, **caractérisée en ce que** l'entretoise (3) est munie sur sa face inférieure d'une surface de contact (16) permettant la fixation du dispositif radio de coupure du courant (17) dans le boîtier (1) et **en ce que** le boîtier (1) présente, tourné vers l'intérieur du boîtier et longeant au moins le grand côté de l'ouverture (2), un rebord (13) conformé de telle manière qu'il soit impossible de retirer latéralement les boutons-poussoirs (4) des évidements (14, 15) en forme de rainure quand un dispositif radio de coupure du courant (17) se trouve dans le boîtier (1) fermé.
